# EUROPÄISCHE PATENTSCHRIFT

(11) **EP 2 103 358 B1**
(45) Veröffentlichungstag und Bekanntmachung des Hinweises auf die Patenterteilung: **25.03.2015**
(21) Anmeldenummer: 09154692.9
(22) Anmeldetag: 10.03.2009
(51) Int. Cl.: B05C 11/02, D21H 25/12, B05C 11/04

(54) **Rakelvorrichtung**
Doctoring device
Dispositif à racle

(30) Priorität: 18.03.2008 DE 102008000723
(43) Veröffentlichungstag der Anmeldung: 23.09.2009
(73) Patentinhaber: Voith Patent GmbH, 89522 Heidenheim (DE)
(72) Erfinder: Henninger, Christoph, 89522, Heidenheim (DE); Kaipf, Horst, 89415, Lauingen (DE); Schaubmaier, Martin, 4150, Rohrbach (AT); Heitzinger, Michael, 4020, Linz (AT); Keinberger, Rüdiger, 4160, Aigen (AT)

(56) Entgegenhaltungen:
- EP-A- 0 541 502
- EP-A- 0 906 788
- EP-B- 1 485 209
- WO-A-00/63494
- DE-A1- 19 631 913
- DE-A1-102004 029 565
- DE-C1- 19 602 483
- DE-U1- 29 510 486

## Beschreibung

Die Erfindung betrifft eine Rakelvorrichtung, die zur Dosierung und/oder Egalisierung eines Auftragsmediums, beispielsweise Streichfarbe, auf einen Untergrund bestimmt ist, wobei der Untergrund bei direktem Auftrag die Oberfläche einer laufenden Papier-, Karton- oder andere Faserstoffbahn und bei indirektem Auftrag die Oberfläche eines Übertragselementes ist, das das Auftragsmedium an die Faserstoffbahn abgibt, mit einer Rakeleinheit umfassend:
- ein Kopfteil, welches ein Rakelbett bildet für einen in einer Nut aufgenommenen zylindrischen Rakelstab als Dosier- und /oder Egalisierelement und
- ein Fußteil, welches das Kopfteil bzw. das Rakelbett trägt, wobei das Fußteil in einem Rakelbalken mittels eines diesem Fußteil zugeordneten Klemmschlauchs gehalten ist und wobei das Kopfteil einschließlich Rakelstab mit einem Anpresselement gegen den zu beschichtenden Untergrund andrückbar ist.

Eine Rakelvorrichtung enthält Verschleißteile, die oft ausgewechselt werden müssen. Außerdem ist die Vorrichtung verschmutzungsanfällig und bedarf einer häufigen Reinigung. Auch dafür sind einzelne Bauteile auszubauen und gegebenenfalls auszuwechseln.

Eine Rakelvorrichtung ist aus der DE-A1 10 2004 029 565 bekannt. Bei dieser Vorrichtung ist der Klemmschlauch und auch der Anpressschlauch in einer Halteleiste aufgenommen. Die Halteleiste ist dabei mit dem Kopfteil, d.h. dem Rakelbett verbunden. Bei einer bevorzugten Ausführungsform (siehe dortige Figur 2) bildet die Halteleiste zugleich das Fußteil der auswechselbaren Rakeleinheit, welche in einer Halterung bzw. im Rakeltragbalken gehalten ist. Obwohl diese Vorrichtung in Form eines Baukastensystems aufgebaut und daher gut handhabbar und variierbar ist, ist dennoch die Zugänglichkeit zur Rakeleinheit noch nicht optimal.

Es ist daher Aufgabe der Erfindung, ausgehend vom genannten Stand der Technik, eine verbesserte Rakelvorrichtung anzugeben, die preiswerter ist, bei der das Auswechseln seiner Rakeleinheit bzw. einzelner, verschleißanfälliger Bauteile einfacher und schneller erfolgen kann und /oder deren Reinigungsaufwand verringert ist.

Die Aufgabe wird gemäß einer ersten Lösung mit den Merkmalen des Anspruches 1 gelöst. Erfindungsgemäß ist der Klemmschlauch integraler Bestandteil des Fußteiles der Rakeleinheit. Diese Ausführung hat den Vorteil, dass die Rakeleinheit- also Kopfteil bzw. Rakelbett samt Rakelstab, Halteleiste bzw. Fußteil samt Klemmschlauch- aus der Rakelhalterung bzw. dem tragenden Rakelbalken entfernbar ist. Die Reinigung des Sitzes der Rakeleinheit kann dadurch bedeutend schneller vonstatten.

Dadurch, dass sich der Klemmschlauch stets an der mediumsabgewandten Seite der Rakeleinheit (das ist dieselbe Seite, an der sich die Rückseite des Kopfteiles bzw. des Rakelbettes befindet und die von dem, an den laufenden Untergrund angedrückten, Rakelstab abgewandt ist) angeordnet ist, ist er gegen Verschmutzung durch das Auftragsmedium beim Abrakeln oder Egalisieren geschützt.

Erfindungsgemäß ist außerdem vorgesehen, dass das Anpresselement nichtintegraler Bestandteil des Kopfteiles ist und dazu in einer externen Andrückeinrichtung aufgenommen ist und von außen her auf die der Nut gegenüberliegende Rückseite des Kopfteiles bzw. des Rakelbettes einwirkt. Der Vorteil dieser Ausführung besteht darin, dass das Anpresselement in der Vorrichtung verbleiben kann und nicht jedes Mal, wenn die Rakeleinheit ausgebaut wird, mit gewechselt werden muss.
Das Auswechseln erfolgt dadurch schneller als bisher, weshalb die Ausfallzeit für die Streichmaschinen geringer als bisher ist und dadurch die Produktivität erhöht wird.

Sehr vorteilhaft ist es, wenn in der Rakelhalterung bzw. im Rakeltragbalken eine ebene Anlagefläche vorhanden ist, an die die Rakeleinheit bzw. deren Fußteil beim Klemmen gedrückt wird. Nach einer Auswechselung der Rakeleinheit steht damit eine reproduzierbare Position zur Verfügung. Das erleichtert die Positionierung sehr. Außerdem ist der für die Reinigung und die Auswechselung benötigte Zeitaufwand dadurch kürzer als bisher.

Zweckmäßig ist es dass wenigstens ein Dichtschlauch für das Kopfteil bzw. das Rakelbett vorgesehen ist. Bei Verwendung eines einzigen Dichtschlauches oberhalb oder unterhalb der Rakelstab-Aufnahmenut und auch bei Verwendung eines zweiten Dichtschlauches (unterhalb und oberhalb der Rakelstab-Aufnahmenut) lässt sich die jeweils vom Dichtschlauch beaufschlagte Dichtlippe so gegen den Rakelstab andrücken, dass der Rakelstab zum einen besser geführt ist und zum anderen der Sitz des Rakelstabes weniger verschmutzungsanfällig ist.
Bei Entlastung des oder der Dichtschläuche lässt sich der Rakelstab bedeutend schneller und leichter aus dem Rakelbett entfernen als ohne dem Vorhandensein des oder der Dichtschläuche. Dadurch lassen sich die Service- und Wartungszeiten verkürzen und demzufolge die Ausfallzeiten für die Streichmaschine verringern, wodurch wiederum die Produktivität erhöht wird.

Die vorstehend beschriebenen erfindungsgemäßen Merkmale lassen sich jeweils einzeln für sich oder aber gemeinsam miteinander in Kombination anwenden.
Die beschriebenen einzelnen Vorrichtungen oder eine mögliche kombinierte Vorrichtung sind preiswert, gut zugänglich und reinigbar.

Weitere zweckmäßige Ausführungsvarianten ergeben sich aus den Unteransprüchen.

Die Erfindung betrifft auch eine Streichmaschine für das Auftragen eines flüssigen bis pastösen Auftragsmediums, beispielsweise Streichfarbe auf einen laufenden Untergrund, wobei der Untergrund bei direktem Auftrag die Oberfläche einer laufenden Papier-, Karton- oder andere Faserstoffbahn und bei indirektem Auftrag die Oberfläche eines Übertragselementes ist, das das Auftragsmedium an die Faserstoffbahn abgibt. Die erfindungsgemäße Streichmaschine weist eine gegen den laufenden Untergrund angestellte Rakelvorrichtung mit einer auswechselbaren Rakeleinheit zur Dosierung und/oder Egalisierung des aufgebrachten Auftragsmediums nach einem oder mehreren der Ansprüche 1 bis 12 auf.

Eine an sich bekannte Streichmaschine lässt sich mit den erfindungsgemäßen Vorrichtungen oder einer kombinierten Vorrichtung leicht nachrüsten.

Nachfolgend wird die Erfindung anhand von Ausführungsbeispielen näher erläutert. Es zeigen in schematischer Darstellung:
**Figuren 1 bis 3**: verschiedene Ausführungsvarianten der erfindungsgemäßen, im Querschnitt schematisch dargestellten Rakelvorrichtung

In den Figuren sind gleiche Bauteile mit gleichen Bezugszeichen versehen.

In den Figuren ist jeweils eine baukastenartige zusammengesetzte Rakelvorrichtung gezeigt, die innerhalb einer Streichmaschine einer nicht mit dargestellten Auftragseinrichtung nachgeordnet ist und der Dosierung und/oder Egalisierung eines Auftragsmediums 1, beispielsweise Streichfarbe auf einen laufenden Untergrund 2 dient. Dieser laufende Untergrund 2 ist zur Verdeutlichung nur in der Figur 1 mit eingezeichnet. Beim Untergrund 2 soll es sich in den angegebenen Beispielen um eine laufende, zu veredelnde Papier- oder Kartonbahn handeln.
Die Rakelvorrichtung umfasst eine auswechselbare Rakeleinheit 3, die aus einem Kopfteil 4, einem Fußteil 5 und einem Klemmschlauch 6 besteht. Das Kopfteil 4 dient zugleich als Rakelbett 7 für einen drehbaren kreiszylindrischen Rakelstab 8 als Rakelelement (d.h. Dosier- oder Egalisierelement) für das Auftragsmedium 1. Das Rakelbett 7 weist dafür eine Aufnahme bzw. eine Nut 9 für den darin drehbaren Rakelstab 8 auf. Das Rakelbett 7 weist außerdem zwei Dichtlippen 7.1 und 7.2 auf, die den Rakelstab gegen Verschmutzungen hin abdichten.
Das Fußteil 5 trägt das Kopfteil 4 bzw. das Rakelbett 7 und ist darüber hinaus in einem Tragbalken 10 gehalten. Dies erfolgt mit dem in das Fußteil 5 integrierten Klemmschlauch 6. Das Fußteil 5 weist dazu eine speziell angeformte Halterung 11 auf, in die der Klemmschlauch 6 eingelegt ist.
Das Kopfteil 4 sowie der Rakelstab 8 sind zwecks der Dosierung oder Egalisierung des aufgetragenen Auftragsmediums 1 mit einem Anpresselement 12 gegen den zu beschichtenden Untergrund 2 andrückbar. Abgerakeltes Medium fließt entlang einer Vorderseite 13 in eine ebenfalls nur in dieser Figur 1 dargestellte Auffangrinne 14.

Wie aus Figur 1 erkennbar ist, weist die Rakelvorrichtung für das Anpresselement 12 eine Andrückeinrichtung 15 auf. Dieses ist eine externe Baugruppe und besteht aus einem Haltekörper 16, einer Andrückleiste 17 mit Halterung 18, welche das Anpresselement 12, insbesondere einen Anpressschlauch 12.1 aufnimmt und eine Verstelleinrichtung 19 aufweist. Das Anpresselement 12, d.h. der hier dargestellte Anpressschlauch 12.1 ist also nichtintegraler Bestandteil des Kopfteiles 4 und wirkt von außen her auf die der Nut 9 gegenüberliegende Rückseite 20 des Kopfteiles 4 bzw. des Rakelbettes 7 ein.

Der Tragbalken 10, auch als Rakelhalterung oder Rakelbalken bezeichnet, ist im Übrigen zum Zwecke des Auswechselns der Rakeleinheit 3 vom zu beschichtenden Untergrund 2 abschwenkbar ausgebildet.

Die Figur 1 zeigt auch, dass das Fußteil 5 an einer Anlagefläche 21 des Rakelbalkens 10 positioniert ist. Dadurch wird eine reproduzierbare Position der gesamten Rakeleinheit 3 geschaffen.

Überdies ist zwischen Kopfteil 4 und Fußteil 5 ein flexibler Abschnitt 22 vorhanden. In der Figur 1 ist dafür eine Biegestelle 22.1 gewählt. Der flexible Abschnitt 22 könnte aber auch ein nicht dargestelltes Drehgelenk zwecks Kipp- oder Schwenkbewegung aufweisen. Die hier dargestellte Biegestelle 22.1 kann beispielsweise als Kerbe oder als Einschnürung oder in Form einer Blattfeder ausgeführt sein. Im gezeigten Beispiel der Figur 1 ist der flexible Abschnitt 22 jedenfalls der Einfachheit halber nur mit einem gestrichelten Kreis angedeutet.

In Figur 1 ist erkennbar, dass das Kopfteil 4 und das Fußteil 5 separate Bauteile sind.

Diese Ausführung bietet die Möglichkeit das Kopfteil 4 bzw. Rakelbett 7 und das Fußteil 5 aus unterschiedlich harten und/oder unterschiedlich thermischen Werkstoffen zu fertigen. Dies bietet aber auch die Möglichkeit, dass sie hinsichtlich ihrer thermischen Ausdehnung voneinander entkoppelbar sind.

In **Figur 2** ist eine Abwandlung von Figur 1 zu sehen. Die Rakeleinheit 3 weist bei dieser Variante anstelle des Fußteils 5 aus Figur 1 eine durchgängige, einteilige Halteleiste 23 auf, die neben der Halterung 11 für den Klemmschlauch eine zusätzliche Halterung 24 für das Kopfteil 4 bzw. das Rakelbett 7 aufweist. Auch diese Halteleiste 23 weist einen flexiblen Abschnitt 22 bzw. eine Biegestelle 22 auf. Halteleiste 23 und das Kopfteil 4 sind separate Bauteile, mit den Eigenschaften, die für das separate Fußteil 5 und das Kopfteil 4 in Figur 1 beschrieben wurden.

Die **Figur 3** entspricht im Wesentlichen der in Figur 1 gezeigten Variante. Lediglich ist hier noch ein Dichtschlauch 32 vorhanden, der oberhalb des Anpresselementes 12 bzw. des Druckschlauches 12.1 an der der Rakelstab-Aufnahmenut 9 gegenüberliegenden Rückseite 20 des Kopfteiles 4 bzw. des Rakelbettes 7 angeordnet ist. Der Dichtschlauch 32 ist in derselben externen Andrückeinrichtung 15 wie der Anpressschlauch 12.1 angeordnet, wurde aber in eine weitere Halterung 33 eingelegt.

Nachzutragen ist, dass bei allen gezeigten Varianten das Kopfteil 4 bzw. Rakelbett 7 aus Werkstoffen, wie Thermoplaste, Polymeren, Gummi oder Materialmischungen der genannten Werkstoffarten bestehen kann.

Das Fußteil 5 ist aus Werkstoffen, wie Thermoplaste, Polymere, Duroplaste, z.B. GFK, CFK, aus Stahl oder Leichtmetall, wie Aluminium herstellbar.

Der Anpressschlauch 12.1 und 12.3, der Klemmschlauch 6 sowie der Dichtschlauch 32 ist als Rundschlauch oder Profilschlauch, beispielsweise als handelsüblicher Nasenschlauch ausbildbar und können aus den Werkstoffen, wie Gummi, gummiverstärktem Stoff, gewebehaltigem PVC, Silicon, Naturkautschuk oder Fluorelastomer hergestellt sein.

Prinzipiell ist es möglich, dass das Kopfteil 4 bzw. das Rakelbett 7 und das Fußteil 5 aus demselben Werkstoff hergestellt ist. Es ist gewünschtenfalls auch möglich, das Kopfteil 4 bzw. das Rakelbett 7 und das Fußteil 5 aus unterschiedlich harten und/oder unterschiedlich thermischen Werkstoffen herzustellen.

Beide Teile, also Kopf- und Fußteil können auch jeweils aus mehreren Einzelteilen bestehen, die einstückig miteinander verbunden sind. Dabei können die mehreren Einzelteile aus unterschiedlichen bzw. verschiedenen Materialien bestehen.

Alle Figuren 1 bis 3 zeigen im Übrigen, dass das Kopfteil 4 bzw. Rakelbett 7 polygonartig und das Fußteil 5 klingenartig ausgebildet ist. Das Fußteil 5 ist jedenfalls geeignet ist, um unterschiedlich vorgefertigte Größen und Formen des Kopfteiles 4 bzw. des Rakelbettes 7 beispielsweise abhängig von der Größe des gewählten Rakelstabes 8 zu tragen.
Als Rakelstabgrößen kommen insbesondere Durchmesser zwischen 5 und 100 mm, vorzugsweise 8 bis 40 mm sowie glatte oder gerillte Rakelstäbe in Betracht.

Hinsichtlich eines wählbaren Federweges bei einem biegeelastischen Abschnitt, oder einem Schwenk- oder Kippbereich (bei Verwendung eines Gelenkes) und/oder der Tragfähigkeit und/oder der Standzeit unterschiedlich ausgebildeter Fußteile 5, können diese schon vorgefertigt werden. Diese Bauteile sind im Bedarfsfall schnell und unkompliziert bereitstellbar.

Der besondere Vorteil der Erfindung besteht darin, dass eine Rakelvorrichtung aus einer Mehrzahl an unterschiedlichen ausbildbaren, vorfertigbaren und bevorratbaren Kopfteilen 4 bzw. Rakelbetten 7, Fußteilen 5, Halteleisten 23, Anpress- und Klemmschläuchen, Dichtschlauch 32, und Rakelstäben 8 einerseits baukastenartig aufbaubar und gut zugänglich ist. Andererseits lassen sich ohne längeren Produktionsausfall Verschleißteile der Rakeleinrichtung bzw. der Rakeleinheit 3 auswechseln, reparieren oder/ und reinigen.

Die Erfindung ist nicht nur auf die gezeigten Ausführungsbeispiele beschränkt.

### Bezugszeichenliste

- 1: Auftragsmedium 1
- 2: laufender Untergrund
- 3: Rakeleinheit
- 4: Kopfteil
- 5: Fußteil
- 6: Klemmenschlauch
- 7: Rakelbett
- 7.1: Dichtlippe
- 7.2: Dichtlippe
- 8: Rakelstab
- 9: Nut
- 10: Trag- bzw. Rakelbalken
- 11: Halterung
- 12: Anpresselement
- 12.1: Anpressschlauch
- 12.2: externe Anpresskraft
- 12.3: Anpressschlauch
- 13: Vorderseite
- 14: Auffangrissen
- 15: Andrückeinrichtung
- 16: Haltekörper
- 17: Andrückleiste
- 18: Halterung
- 19: Verstelleinrichtung
- 20: Rückseite
- 21: Anlagefläche
- 22: flexibler Abschnitt
- 22.1: Biegstelle
- 23: Halteleiste
- 24: Halterung
- 25: Nut
- 26: Wulst
- 27: Dichtschlauch
- 28: Ausnehmung
- 29: Ausnehmung
- 30: Dichtschlauch
- 31: Aussparung
- 32: Dichtschlauch
- 33: Halterung
- 34: Dichtschlauch
- 35: Aussparung
- 36: Aussparung

## Patentansprüche

1. Rakelvorrichtung, die zur Dosierung und/oder Egalisierung eines Auftragsmediums, beispielsweise Streichfarbe, auf einen Untergrund (2) bestimmt ist, wobei der Untergrund (2) bei direktem Auftrag die Oberfläche einer laufenden Papier-, Karton- oder andere Faserstoffbahn und bei indirektem Auftrag die Oberfläche eines Übertragselementes ist, das das Auftragsmedium (1) an die Faserstoffbahn abgibt, mit einer Rakeleinheit (3) umfassend
- ein Kopfteil (4), welches ein Rakelbett (7) bildet für einen in einer Nut (9) aufgenommenen zylindrischen Rakelstab (8) als Dosier- und /oder Egalisierelement und
- ein Fußteil (5), welches das Kopfteil (4) bzw. das Rakelbett (7) trägt, wobei das Fußteil (5) in einem Tragbalken (10) mittels einem diesem Fußteil (5) zugeordneten Klemmschlauch (6) gehalten ist und wobei das Kopfteil (4) einschließlich Rakelstab (8) mit einem Anpresselement (12) gegen den zu beschichtenden Untergrund (2) andrückbar ist, wobei
- der Klemmschlauch (6) integraler Bestandteil des Fußteiles (5) ist und

2. Rakelvorrichtung,
nach Anspruch 1,
**dadurch gekennzeichnet, dass**
wenigstens ein Dichtschfauch (27, 30, 32, 34) für das Kopfteil (4) bzw. das Rakelbett (7) vorgesehen ist.

3. Rakelvorrichtung nach Anspruch 1
**dadurch gekennzeichnet, dass**
das Anpresselement (12) vorzugsweise ein Anpressschlauch (12.1, 12.3) ist.

4. Rakelvorrichtung nach wenigstens einem der vorhergehenden Ansprüche,
**dadurch gekennzeichnet, dass**
das Kopfteil (4) und das Fußteil (5) separate Bauteile sind.

5. Rakelvorrichtung nach wenigstens einem der Ansprüche 1 bis 3, **dadurch gekennzeichnet, dass**
das Kopfteil (4) und das Fußteil (5) einstückig miteinander ausgebildet sind.

6. Rakelvorrichtung nach Anspruch 4,
**dadurch gekennzeichnet, dass**
das Kopfteil (4) bzw. Rakelbett (7) und das Fußteil (5) hinsichtlich ihrer thermischen Ausdehnung voneinander entkoppelt sind.

7. Rakelvorrichtung nach Anspruch 4 und 6,
**dadurch gekennzeichnet, dass**
das Kopfteil (4) bzw. Rakelbett (7) und das Fußteil (5) formschlüssig miteinander verbunden sind.

8. Rakelvorrichtung nach wenigstens einem der Ansprüche 1 bis 7,
**dadurch gekennzeichnet, dass**
das Kopfteil (4) bzw. Rakelbett (7) und das Fußteil (5) aus unterschiedlich harten und/oder unterschiedlich thermischen Werkstoffen herstellbar sind.

9. Rakelvorrichtung nach wenigstens einem der vorherigen Ansprüche,
**dadurch gekennzeichnet, dass**
das Fußteil (5) geeignet ist, um unterschiedlich vorgefertigte Größen und Formen des Kopfteiles (4) bzw. Rakelbettes (7), beispielsweise abhängig von der Größe des gewählten Rakelstabes (8) zu tragen.

10. Rakelvorrichtung nach wenigstens einem der vorherigen Ansprüche,
**dadurch gekennzeichnet, dass**
zwischen dem Kopfteil (4) bzw. Rakelbett (7) und dem Fußteil (5) eine flexibler Abschnitt (22) vorhanden ist.

11. Rakelvorrichtung nach Anspruch 10,
**dadurch gekennzeichnet, dass**
das Fußteil (5) eine Biegestelle (22.1) als flexiblen Abschnitt (22) aufweist.

12. Rakelvorrichtung nach wenigstens einem der vorherigen Ansprüche,
**dadurch gekennzeichnet, dass**
sie zumindest aus einer Mehrzahl an unterschiedlichen ausgebildeten, vorgefertigten und bevorrateten Kopfteilen (4) bzw. Rakelbetten (7), Fußteilen (5), Halteleisten (23), Anpress- und Klemmschläuchen (12, 12.1, 12.2, 12.3), Dichtschläuchen (27, 30, 32, 34) und Rakelstäben (8) baukastenartig aufbaubar ist.

13. Streichmaschine für das Auftragen eines flüssigen bis pastösen Auftragsmediums, beispielsweise Streichfarbe auf einen laufenden Untergrund (2), wobei der Untergrund bei direktem Auftrag die Oberfläche einer laufenden Papier-, Karton- oder andere Faserstoffbahn und bei indirektem Auftrag die Oberfläche eines Übertragselementes ist, das das Auftragsmedium an die Faserstoffbahn abgibt,
**dadurch gekennzeichnet, dass**
sie eine gegen den laufenden Untergrund (2) angestellte Rakelvorrichtung mit einer auswechselbaren Rakeleinheit (3) zur Dosierung und/oder Egalisierung des aufgebrachten Auftragsmediums (1) nach einem oder mehreren der Ansprüche 1 bis 12 aufweist.

## Claims

1. Doctor device, which is intended for metering and/or levelling an application medium, for example coating colour, onto a base (2), wherein, in the case of direct application, the base (2) is the surface of a moving paper, board or other fibrous web and, in the case of indirect application, is the surface of a transfer element which discharges the application medium (1) onto the fibrous web, having a doctor unit (3) comprising
- a top part (4), which forms a doctor bed (7) for a cylindrical metering rod (8) accommodated in a groove (9) as a metering and/or levelling element and
- a bottom part (5), which supports the top part (4) and the doctor bed (7), wherein the bottom part (5) is held in a supporting beam (10) by means of a clamping hose (6) assigned to this bottom part (5), and wherein the top part (4) including metering rod (8) can be pressed by a pressure element (12) against the base (2) to be coated,
- wherein the clamping hose (6) is an integral constituent part of the bottom part (5), and
- the pressure element (12) is a non-integral constituent part of the top part (4) and, for this purpose, is accommodated in an external pressing apparatus (15) and acts from the outside on the rear side (20) of the top part (4) and of the doctor bed (7), located opposite the groove (9).

2. Doctor device according to Claim 1,
**characterized in that**
at least one sealing hose (27, 30, 32, 34) is provided for the top part (4) and the doctor bed (7).

3. Doctor device according to Claim 1,
**characterized in that**
the pressure element (12) is preferably a pressure hose (12.1, 12.3).

4. Doctor device according to at least one of the preceding claims,
**characterized in that**
the top part (4) and the bottom part (5) are separate components.

5. Doctor device according to at least one of Claims 1 to 3,
**characterized in that**
the top part (4) and the bottom part (5) are formed in one piece with each other.

6. Doctor device according to Claim 4,
**characterized in that**
the top part (4) and doctor bed (7) and the bottom part (5) are decoupled from each other in terms of their thermal expansion.

7. Doctor device according to Claim 4 and 6,
**characterized in that**
the top part (4) and doctor bed (7) and the bottom part (5) are connected to one another by a form fit.

8. Doctor device according to at least one of Claims 1 to 7,
**characterized in that**
the top part (4) and doctor bed (7) and the bottom part (5) are produced from differently hard and/or differently thermal materials.

9. Doctor device according to at least one of the preceding claims,
**characterized in that**
the bottom part (5) is suitable to support differently prefabricated sizes and shapes of the top part (4) and doctor bed (7), for example depending on the size of the metering rod (8) chosen.

10. Doctor device according to at least one of the preceding claims,
**characterized in that**
there is a flexible section (22) between the top part (4) and doctor bed (7) and the bottom part (5).

11. Doctor device according to Claim 10,
**characterized in that**
the bottom part (5) has a bending point (22.1) as flexible section (22).

12. Doctor device according to at least one of the preceding claims,
**characterized in that**
it can be built up in modular fashion at least from a multiplicity of differently formed, prefabricated and stocked top parts (4) and doctor beds (7), bottom parts (5), retaining strips (23), pressure and clamping hoses (12, 12.1, 12.2, 12.3), sealing hoses (27, 30, 32, 34) and metering rods (8).

13. Coating machine for the application of a liquid to pasty application medium, for example coating colour, to a moving base (2), wherein, in the case of direct application, the base is the surface of a moving paper, board or other fibrous web and, in the case of indirect application, is the surface of a transfer element which discharges the application medium onto the fibrous web,
**characterized in that**
it has a doctor device that can be set against the moving base (2) and has an interchangeable doctor unit (3) for metering and/or levelling the application medium (1) applied, according to one or more of Claims 1 to 12.

## Revendications

1. Dispositif à racle, qui est destiné au dosage et/ou à l'égalisation d'un milieu d'enduction, par exemple d'une pâte de couchage, sur un substrat (2), dans lequel le substrat (2) est en cas de dépôt direct la surface d'une bande de papier, de carton ou d'une autre matière fibreuse qui défile et en cas de dépôt indirect la surface d'un élément de transfert, qui dépose le milieu d'enduction (1) sur la bande de matière fibreuse, avec une unité de racle (3) comprenant
- une partie de tête (4), qui forme un lit de racle (7) avec une barre de racle cylindrique (8) logée dans une rainure (9) comme élément de dosage et/ou d'égalisation, et
- une partie de pied (5), qui porte la partie de tête (4) ou le lit de racle (7), dans lequel la partie de pied (5) est maintenue dans une poutre de support (10) au moyen d'un tuyau de serrage (6) associé à cette partie de pied (5) et dans lequel la partie de tête (4) y compris la barre de racle (8) peut être pressée avec un élément de pressage (12) contre le substrat à revêtir (2), dans lequel
- le tuyau de serrage (6) fait intégralement partie de la partie de pied (5), et
- l'élément de pressage (12) ne fait pas intégralement partie de la partie de tête (4) et est à cet effet logé dans un dispositif de pressage externe (15) et agit de l'extérieur sur le côté arrière (20), à l'opposé de la rainure (9), de la partie de tête (4) ou du lit de racle (7).

2. Dispositif à racle selon la revendication 1, **caractérisé en ce qu'**il est prévu au moins un tuyau d'étanchéité (27, 30, 32, 34) pour la partie de tête (4) ou le lit de racle (7).

3. Dispositif à racle selon la revendication 1, **caractérisé en ce que** l'élément de pressage (12) est de préférence un tuyau de pressage (12.1, 12.3).

4. Dispositif à racle selon au moins une des revendications précédentes, **caractérisé en ce que** la partie de tête (4) et la partie de pied (5) sont des composants séparés.

5. Dispositif à racle selon au moins une des revendications 1 à 3, **caractérisé en ce que** la partie de tête (4) et la partie de pied (5) sont réalisées en une seule pièce l'une avec l'autre.

6. Dispositif à racle selon la revendication 4, **caractérisé en ce que** la partie de tête (4) ou le lit de racle (7) et la partie de pied (5) sont dissociées l'une de l'autre en ce qui concerne leur dilatation thermique.

7. Dispositif à racle selon les revendications 4 et 6, **caractérisé en ce que** la partie de tête (4) ou le lit de racle (7) et la partie de pied (5) sont assemblées l'une à l'autre par emboîtement.

8. Dispositif à racle selon au moins une des revendications 1 à 7, **caractérisé en ce que** la partie de tête (4) ou le lit de racle (7) et la partie de pied (5) peuvent être fabriquées en des matériaux de dureté différente et/ou thermiquement différents.

9. Dispositif à racle selon au moins une des revendications précédentes, **caractérisé en ce que** la partie de pied (5) est apte à porter des tailles et des formes différemment préfabriquées de la partie de tête (4) ou du lit de racle (7), par exemple en fonction de la taille de la barre de racle choisie (8).

10. Dispositif à racle selon au moins une des revendications précédentes, **caractérisé en ce qu'**il se trouve une partie flexible (22) entre la partie de tête (4) ou le lit de racle (7) et la partie de pied (5).

11. Dispositif à racle selon la revendication 10, **caractérisé en ce que** la partie de pied (5) présente une zone de flexion (22.1) comme partie flexible (22).

12. Dispositif à racle selon au moins une des revendications précédentes, **caractérisé en ce qu'**il peut être construit de façon modulaire au moins à partir d'une multiplicité de parties de tête (4) ou de lits de racle (7), de parties de pied (5), de lattes de maintien (23), de tuyaux de pressage et de serrage (12, 12.1, 12.2, 12.3), de tuyaux d'étanchéité (27, 30, 32, 34) et de barres de racle (8) de formes différentes, préfabriqués et tenus en stock.

13. Machine de couchage pour le dépôt d'un milieu d'enduction liquide à pâteux, par exemple une pâte de couchage sur un substrat qui défile (2), dans laquelle le substrat est en cas de dépôt direct la surface d'une bande de papier, de carton ou d'une autre matière fibreuse qui défile et en cas de dépôt indirect la surface d'un élément de transfert, qui dépose le milieu d'enduction sur la bande de matière fibreuse, **caractérisée en ce qu'**elle présente un dispositif à racle approché contre le substrat qui défile (2) avec une unité de racle remplaçable (3) pour le dosage et/ou l'égalisation du milieu de dépôt déposé (1) selon une ou plusieurs des revendications 1 à 12.
